# EUROPÄISCHE PATENTSCHRIFT

(11) **EP 0 272 289 B1**
(45) Veröffentlichungstag und Bekanntmachung des Hinweises auf die Patenterteilung: **20.01.1993**
(21) Anmeldenummer: 87903854.5
(22) Anmeldetag: 16.06.1987
(51) Int. Cl.: H01F 31/00, H01F 27/40

(54) **ZÜNDSPULE FÜR ZÜNDANLAGEN VON BRENNKRAFTMASCHINEN**
IGNITION COIL FOR IGNITION SYSTEMS OF INTERNAL COMBUSTION ENGINES
BOBINE D'ALLUMAGE POUR MOTEUR A COMBUSTION

(30) Priorität: 19.06.1986 DE 3620528; 01.12.1986 DE 3640992
(43) Veröffentlichungstag der Anmeldung: 29.06.1988
(73) Patentinhaber: ROBERT BOSCH GMBH, 70442 Stuttgart (DE)
(72) Erfinder: NÜBEL, Karl-Heinz, D-7141 Schwieberdingen (DE)
(86) Internationale Anmeldenummer: DE8700272
(87) Internationale Veröffentlichungsnummer: WO8707977

(56) Entgegenhaltungen:
- DE-A- 2 459 981
- FR-A- 2 284 173
- FR-A- 2 413 562
- US-A- 3 235 783
- Patent Abstracts of Japan, vol. 9, No. 53 (E-301)(1776), 07.07.85; & JP-A-59194411

## Beschreibung

Die Erfindung betrifft eine Zündspule für Zündanlagen von Brennkraftmaschinen nach der Gattung des Anspruchs 1. Eine derartige Zündspule ist beispielsweise aus der JP-A- 59 14 411 bekannt, bei der das Mittel zur Festlegung der Diode innerhalb des Gehäuses der Zündspule neben dem Gießharz aus zwei metallischen Halteelementen besteht, die an einem Teil des Spulenkörpers der Zündspule gelagert sind. Jedes Halteelement weist eine stirnseitige Ausnehmung auf, in der je ein Anschluß der Diode eingeführt und elektrisch kontaktiert ist. Das eine Halteelement ist mit einem Ende der Sekundärwicklung der Zündspule und das andere Halteelement mit dem Innenleiter des Zündkabels elektrisch verbunden.

Die Fixierung und die elektrische Kontaktierung der Diode an zwei Halteelementen, die wiederum einzeln in dem Spulenkörper gelagert werden müssen, erfordert einen hohen Montage- und Prüfaufwand. Der nachträgliche Verschluß der Halteelemente und der Diode mit Gießharz dient nur noch der Isolation dieser die Hochspannung der Zündspule führenden Teile.

Aufgabe der Erfindung ist es, die gattungsgemäße Zündspule so weiterzubilden, daß eine einfache Fixierung und Kontaktierung der Diode vor Befüllen der Spulenkörper mit Gießharz erreicht wird. Diese Aufgabe wird erfindungsgemäß durch die kennzeichnenden Merkmale des Patentanspruchs 1 gelöst.

Mit der Zündspule für Zündanlagen von Brennkraftmaschinen nach der Erfindung wird die Montage der Diode im Inneren des Gehäuses in technisch einfacher Weise und ohne zusätzliche andere Teile erreicht.

Am zweiten Anschluß der Diode wird das eine Drahtende der Sekundärwicklung direkt, d.h. ohne Zwischenträger befestigt.

Vorteilhafte Weiterbildungen der Erfindung sind in den Unteransprüchen beschrieben. Mit den Ansprüchen 2 bis 4 wird eine technisch günstig herstellbare Rastung der Diode am Spulenkörper der Sekundärwicklung mit einstückig am Sekundärspulenkorper angeformten Teilen erreicht, die eine automatisierte und kostengünstige Montage der Diode ermöglicht und keine zusätzlichen Verbindungsteile erforderlich macht.

Bei Zündspulen mit einem Hochspannungsabgang quer zur Achse des Gehäuses wird mit Anspruch 5 eine technisch einfache Kontaktierung der Diode vorgeschlagen. Mit den Ansprüchen 6 und 7 werden hierzu sowohl in der Fertigung als auch in der Montage günstige Wege aufgezeigt.

### Zeichnung

Zwei Ausführungen der Erfindung sind in der Zeichnung dargestellt und in der Figurenbeschreibung naher erläutert. Es zeigen jeweils abschnittsweise und in raumbildlicher Darstellung: Figur 1 die erste Ausführung einer Zündspule für Zündanlagen von Brennkraftmaschinen und Figur 2 die zweite Ausführung hierzu.

### Beschreibung der Ausführungen

Eine erste Ausführung einer Zündspule für Zündanlagen von Brennkraftmaschinen in Figur 1 hat ein topfförmiges Gehäuse 10 aus Kunststoff mit der Achse 11, bezüglich der konzentrisch angeordnet sind: ein Kern 12 aus lamellierten Eisenblechen, ein Primärspulenkörper 13 mit einer Primärwicklung 14 und ein Sekundärspulenkörper 15 aus Kunststoff mit einer Sekundärwicklung 16. Von der Stirnseite 17 des Sekundärspulenkörpers 15 stehen ein erster Bügel 18 und ein zweiter Bügel 19 einstückig ab, wobei die Enden 21 beider Bügel einander zugewandt sind.

Eine Diode 22 zur Verhinderung von Einschaltfunken an den Zündkerzen hat einen ersten Anschluß 24 und einen zweiten Anschluß 26, die beide drahtförmig sind. Beide Anschlüsse 24, 26 haben je einen Abschnitt 25, der zur Einschubrichtung gemaß Pfeil 27 der Diode 22 parallel ist, und jeder Abschnitt 25 geht in ein Endstück 28 über, das parallel zur Achse 11 ist.

Die Diode 22 wird von der Achse 11 aus und quer zu dieser gemaß Pfeilrichtung 27 nach außen geführt, so daß die beiden Abschnitte 25 des ersten und zweiten Anschlusses 24, 26 in den ersten bzw. zweiten Bügel 18 bzw. 19 der Sekundärwicklung 16 einrasten und jeder Bügel an einem Anschlag 31 des Sekundärspulenkörpers 15 zum Anliegen kommt. In dieser Funktionslage der Diode 22 liegt das Endstück 28 des ersten Anschlusses 24 an einer Schiene 29 an und wird mit dieser verschweißt. Die Schiene 29 kontaktiert mit einem nicht dargestellten Kupplungsteil des Hochspannungsabganges. Um das Endstück 28 des zweiten Anschlusses 26 wird das Drahtende 30 der Sekundärwicklung 16 gewickelt und dieses danach mittels einer nicht dargestellten Schweißhülse verbunden.

Der Innenraum des Gehäuses 10 und mithin der Bereich zwischen der Stirnseite 17 des Sekundärspulenkörpers 15 und dem Rand 33 des Gehäuses sind durch ein Gießharz 32 vergossen, so daß insbesondere die Diode 22 und deren Befestigungsteile rüttelsicher verankert sind und auch die Isolation der eine Hochspannung führenden Teile (Sekundärwicklung 16, Diode 22, Schiene 29) erfolgt.

Eine zweite Ausführung einer Zündspule für Zündanlagen von Brennkraftmaschinen in Figur 2 unterscheidet sich zur vorbeschriebenen ersten Ausführung in folgendem:

Der elektrisch leitfähige Hochspannungsabgang besteht aus einem Anschlußbolzen 40 und einer an dessen einem Endabschnitt rechtwinklig befestigten Platte 41. Aus der Platte 40 ist die Schiene 29' ausgeklinkt und rechtwinklig in Richtung der Achse 11 des Gehäuses 10' abgewinkelt.

### Der Hochspannungsabgang wird mit der Zündspule folgendermaßen zusammengefügt:

In das Spritzwerkzeug (nicht dargestellt) des Gehäuses 10' wird als Einlegeteil der Bolzen 40 eingefügt und danach das Gehäuse 10' mit einer den Bolzen 40 umschließenden Tülle 42 hergestellt. Danach werden u.a. die Spulenkörper mit den Wicklungen und der Kern 12' in das Gehäuse 10' eingesetzt und der erste und zweite Anschluß 24, 26 der Diode 22 an der Stirnseite des Sekundärspulenkörpers 15 thermisch verstemmt (Rastung). Anschließend wird die Schiene 29' aus der Platte 41 in dargestellter Weise abgewinkelt und an dieser der Endabschnitt 28 des ersten Anschlusses 24 der Diode 22 elektrisch kontaktiert; die elektrische Kontaktierung des Endabschnittes 28 vom zweiten Anschluß 26 erfolgt gemäß Figur 1. Schließlich wird auch diese Zündspule in vorbeschriebener Weise durch ein Gießharz vergossen.

## Patentansprüche

1. Zündspule für Zündanlagen von Brennkraftmaschinen mit einem Primärspulenkörper (13), auf dem eine Primärwicklung (14) und einem Sekundärspulenkörper (15), auf dem eine Sekundärwicklung (16) angebracht ist, mit einer einen ersten Anschluß (24) und einen zweiten Anschluß (26) aufweisenden Diode (22) zur Verhinderung von Einschaltfunken an mit der Zündspule verbindbaren Zündkerzen und mit einem aus einer isolierenden Vergußmasse bestehenden Mittel, insbesondere Gießharz (32), zur Befestigung der Diode (22) innerhalb des Gehäuses (10) der Zündspule, wobei der zweite Anschluß (26) mit der Sekundärwicklung (16) in Verbindung steht, dadurch gekennzeichnet, daß die beiden Anschlüsse (24, 26) der Diode jeweils zwischen der Stirnseite (17) des Sekundärspulenkörpers (15) und an diesem angeformten hakenförmigen Bügeln (18, 19) am Sekundärspulenkörper (15) eingerastet sind, wobei der Endbereich des ersten Anschlusses (24) mit einem Kupplungsteil (29) des Hochspannungsabgangs der Zündspule kontaktiert und im Endbereich des zweiten Anschlusses (26) unmittelbar das eine Drahtende (30) der Sekundärwicklung (16) befestigt ist.

2. Zündspule nach Anspruch 1, dadurch gekennzeichnet, daß die Diode (22) quer zur Achse (11) der Zündspule an der Stirnseite (17) des Sekundärspulenkörpers (15) angefügt ist, daß die beiden Anschlüsse (24, 26) der Diode verformt sind und die Verformung der beiden Anschlüsse (24, 26) der Diode (22) je einen zu einer Einschieberichtung (27) parallelen Abschnitt (25) aufweist, von denen der eine mit dem ersten Bügel (18) und der andere mit dem zweiten Bügel (19) zusammenwirken.

3. Zündspule nach Anspruch 2, dadurch gekennzeichnet, daß der Abschnitt (25) beider Anschlüsse (24, 26) in je ein Endstück (28) übergeht das parallel zur Achse (11) der Zündspule ist, und daß an dem einen Endstück (28) das eine Drahtende (30) der Sekundärwicklung (16) und am anderen Endstück (28) eine Schiene (29) des Kupplungsteils vom Hochspannungsabgang, insbesondere durch Schweißen, befestigt ist.

4. Zündspule nach einem der vorgenannten Ansprüche, dadurch gekennzeichnet, daß vom Sekundärspulenkörper (15), insbesondere von dessen Stirnseite (17), zwei Anschläge (31) einstückig absteht, an welchem beide Anschlüsse (24 und 26) der Diode (22) anliegen und dadurch den Einschub (27) der Diode (22) begrenzen.

5. Zündspule für Zündanlagen von Brennkraftmaschinen mit einem Primärspulenkörper (13), auf dem eine Primärwicklung (14) und einem Sekundärspulenkörper (15), auf dem eine Sekundärwicklung (16) angebracht ist, mit einer einen ersten Anschluß (24) und einen zweiten Anschluß (26) aufweisenden Diode (22) zur Verhinderung von Einschaltfunken an mit der Zündspule verbindbaren Zündkerzen und mit einem aus einer isolierenden Vergußmasse bestehenden Mittel, insbesondere Gießharz (32), zur Befestigung der Diode (22) innerhalb des Gehäuses (10) der Zündspule, wobei der zweite Anschluß (26) mit der Sekundärwicklung (16) in Verbindung steht, dadurch gekennzeichnet, daß die beiden Anschlüsse (24, 26) an der Stirnseite (17) des Sekundärspulenkörpers (15) mittels einer Rastung festgelegt sind, der Hochspannungsabgang aus einem quer zur Achse (11) des Gehäuses (10') angeordneten Bolzen (40) und einer an dessen einem Endabschnitt befestigten Platte (41) sowie aus einer von dieser abstehenden Schiene (29') besteht, zwischen der und der Stirnseite des Sekundärspulenkörpers (15) einer der Anschlüsse (24, 26) der Diode (22) eingeklemmt ist, der Endbereich des ersten Anschlusses (24) mit der als Kupplungsteil des Hochspannungsabgangs der Zündspule ausgebildeten Schiene (29') kontaktiert und an einem Endabschnitt (28) des anderen Anschlusses der Diode (22) unmittelbar das eine Drantende (30) der Sekundärwicklung (16) befestigt ist, der Bolzen (40) in einer mit dem Gehäuse (10') einstückigen Tülle (42) festgelegt ist und die Platte (41) zwischen dem Sekundärspulenkörper (15) und der Innenseite des Gehäuses (10') angeordnet ist.

6. Zündspule nach Anspruch 5, dadurch gekennzeichnet, daß die Platte (41) an dem in das Innere des Gehäuses (10') ragenden Endabschnitt des Bolzens (40) rechtwinklig befestigt ist und daß die Schiene (29') aus der Platte (41) ausgeklinkt ist und von dieser rechtwinklig in Richtung der Achse (11) abgewinkelt ist.

7. Zündspule nach Anspruch 5 oder 6, dadurch gekennzeichnet, daß die Festlegung des Bolzens (40) in der Tülle (42) des Gehäuses (10') durch dessen Umspritzen bei der Herstellung des Gehäuses (10') erfolgt.

## Claims

1. Ignition coil for ignition systems of internal combustion engines having a primary coil former (13) on which a primary winding (14) is attached, and having a secondary coil former (15) on which a secondary winding (16) is attached, having a diode (22) having a first terminal (24) and a second terminal (26) for preventing closing sparks at spark plugs which can be connected to the ignition coil, and having a means, in particular casting resin (32), consisting of an insulating sealing compound, for securing the diode (22) inside the housing (10) of the ignition coil, the second terminal (26) being connected to the secondary winding (16), characterised in that the two terminals (24, 26) of the diode are each locked into the secondary coil former (15) in each case between the end side (17) of the secondary coil former (15) and hook-shaped yokes (18, 19) formed thereon, the end region of the first terminal (24) making contact with a coupling part (29) of the high-voltage output of the ignition coil and one end of the wire (30) of the secondary winding (16) being secured directly in the end region of the second terminal (26).

2. Ignition coil according to Claim 1, characterised in that the diode (22) is joined on transversely with respect to the ignition coil on the end side (17) of the secondary coil former (15), in that the two terminals (24, 26) of the diode are deformed and the deformation of the two terminals (24, 26) of the diode (22) has in each case one section (25) parallel to a pushing-in direction (27), one of which sections interacts with the first yoke (18) and the other with the second yoke (19).

3. Ignition coil according to Claim 2, characterised in that the section (25) of both terminals (24, 26) in each case merges into an end piece (28) which is parallel to the axis (11) of the ignition coil, and that one end of the wire (30) of the secondary winding (16) is fixed, in particular by welding, to one end piece (28), and a rail (29) of the coupling part of the high-voltage output is fixed, in particular by welding, to the other end piece (28).

4. Ignition coil according to one of the preceding claims, characterised in that two stops (31) project in one piece from the secondary coil former (15), in particular from its end face (17), against which stops (31) both terminals (24 and 26) of the diode (22) bear and thereby limit the push-in displacement (27) of the diode (22).

5. Ignition coil for ignition systems of internal combustion engines having a primary coil former (13) on which a primary winding (14) is attached and a secondary coil former (15) on which a secondary winding (16) is attached, having a diode (22) having a first terminal (24) and a second terminal (26), for preventing closing sparks at spark plugs which can be connected to the ignition coil, and having a means, in particular casting resin (32), consisting of an insulating sealing compound, for securing the diode (22) inside the housing (10) of the ignition coil, the second terminal (26) being connected to the secondary winding (16), characterised in that the two terminals (24, 26) at the end side (17) of the secondary coil former (15) are secured in place by means of a locking arrangement, the high-voltage output consists of a pin (40) attached transversely with respect to the axis (11) of the housing (10') and of a plate (41) which is secured to one end section of said pin, as well as of a rail (29') which projects from the latter, between which rail and the end side of the secondary coil former (15) one of the terminals (24, 26) of the diode (22) is clamped, the end region of the first terminal (24) is placed in contact with the rail (29') which is constructed as a coupling part of the high-voltage output of the ignition coil and one end of wire (30) of the secondary winding (16) being secured directly to an end section (28) of the other terminal of the diode (22), the pin (40) being secured in place in a socket (42) which is in one piece with the housing (10'), and the plate (41) being arranged between the secondary coil former (15) and the inside of the housing (10').

6. Ignition coil according to Claim 5, characterised in that the plate (41) is fixed at right angles to the end section of the pin (40), which end section projects into the inside of the housing (10'), and that the rail (29') is cut out of the plate (41) and is bent at right angles from the latter in the direction of the axis (11).

7. Ignition coil according to Claim 5 or 6, characterised in that the pin (40) is secured in place in the socket (42) of the housing (10') by being encapsulated during the manufacture of the housing (10').

## Revendications

1. Bobine d'allumage pour installation d'allumage de moteurs à combustion interne avec un corps de bobine primaire (13) sur lequel est rapporté un enroulement primaire (14) et avec un corps de bobine secondaire (15) sur lequel est rapporté un enroulement secondaire (16), avec une diode (22) comportant un premier raccordement (24) et un second raccordement (26) et prévus pour empêcher des étincelles d'enclenchement sur les bougies d'allumage susceptibles d'être reliées à la bobine d'allumage, et avec un moyen constitué par une masse de coulée isolante, notamment une résine de coulée (32), pour la fixation de la diode (22) à l'intérieur du boîtier (10) de la bobine d'allumage, tandis que le second raccordement (26) est en liaison avec l'enroulement secondaire (16), bobine d'allumage caractérisée en ce que les deux raccordements (24, 26) de la diode sont encliquetés respectivement sur le corps de bobine secondaire (15) respectivement entre la face frontale (17) de ce corps de bobine secondaire (15) et des étriers (18, 19) en forme de crochets formés sur ce corps, tandis que la partie terminale du premier raccordement (24) est mise en contact avec une pièce d'accouplement (29) de la sortie haute tension de la bobine d'allumage et que l'une des extrémités (30) de l'enroulement secondaire (16) est fixée sur la partie terminale du second raccordement (26).

2. Bobine d'allumage selon la revendication 1, caractérisée en ce que la diode (22) est accolée à la face frontale (17) du corps de bobine secondaire (15), transversalement par rapport à l'axe (11) de la bobine d'allumage, et en ce que les deux raccordements (24, 26) de la diode sont déformés, cette déformation des deux raccordements (24, 26) de la diode (22) comportant pour chacun d'eux, une partie (25) parallèle à la direction d'introduction (27), partie dont l'une coopère avec le premier étrier (18), tandis que l'autre coopère avec le second étrier (19).

3. Bobine d'allumage selon la revendication 2, caractérisé en ce que la partie (25) des deux raccordements (24, 26) se transforme pour chacun d'eux en une pièce d'extrémité (28) qui est parallèle à l'axe (11) de la bobine d'allumage, et en ce qu'à l'une (28) de ces pièces d'extrémités, est fixée l'une des extrémités de fil (30) de l'enroulement secondaire (16), tandis qu'à l'autre pièce d'extrémité (28) est fixé, un rail (29) de la partie d'accouplement de la sortie haute tension, ces fixations se faisant notamment par soudage.

4. Bobine d'allumage selon une des précédentes revendications, caractérisée en ce que deux butées (31) font saillie d'un seul tenant à partir du corps de bobine secondaire (15), notamment à partir de sa face frontale (17), saillies sur lesquelles s'appliquent deux raccordements (24 et 26) de la diode (22), limitant ainsi l'introduction (27) de la diode (22).

5. Bobine d'allumage pour installation d'allumage de moteurs à combustion interne, avec un corps de bobine primaire (13) sur lequel est rapporté un enroulement primaire (14) et avec un corps de bobine secondaire (15) sur lequel est rapporté un enroulement secondaire (16), avec une diode (22) comportant un premier raccordement (24) et un second raccordement (26) et prévus pour empêcher des étincelles d'enclenchement sur les bougies d'allumage susceptibles d'être reliées à la bobine d'allumage, et avec un moyen constitué par une masse de coulée isolante, notamment une résine de coulée (32), pour fixer la diode (22) à l'intérieur du boîtier (10) de la bobine d'allumage, tandis que le second raccordement (26) est en liaison avec l'enroulement secondaire (16), bobine d'allumage caractérisée en ce que les deux raccordements (24, 26) sont fixés sur la face frontale (17) du corps de bobine secondaire (15) au moyen d'un encliquetage, en ce que la sortie haute tension est constituée par un goujon (40) disposé transversalement par rapport à l'axe (11) du carter (10') et par une plaque (41) fixée à une des parties d'extrémité de ce goujon, ainsi que par un rail (29') faisant saillie à partir de cette plaque, entre lequel et la face frontale du corps de bobine secondaire (15) est coincé un des raccordements (24, 26) de la diode (22), en ce que la partie terminale du premier raccordement (24) est mise en contact avec le rail (29') jouant le rôle de partie d'accouplement de la sortie haute tension de la bobine d'allumage, tandis qu'à une partie terminale (28) de l'autre raccordement de la diode (22) est directement fixée l'une des extrémités de fil (30) de l'enroulement secondaire (16), tandis que le goujon (40) est placé dans une douille (42) venue d'un seul tenant avec le boîtier (10') et que la plaque (41) est disposée entre le corps de bobine secondaire (15) et la face interne du boîtier (10').

6. Bobine d'allumage selon la revendication 5, caractérisée en ce que la plaque (41) est fixée à angle droit sur la partie terminale, faisant saillie à l'intérieur du boîtier (10'), du goujon (40) et en ce que le rail (29') est détaché de la plaque (41) et est, à partir de celle-ci, coudé à angle droit en direction de l'axe (11).

7. Bobine d'allumage selon la revendication 5 ou la revendication 6, caractérisée en ce que le logement du goujon (40) dans la douille (42) du boîtier (10') s'effectue par injection autour de ce goujon lors de la réalisation du boîtier (10').
